# EUROPÄISCHE PATENTSCHRIFT

(11) **EP 0 290 972 B1**
(45) Veröffentlichungstag und Bekanntmachung des Hinweises auf die Patenterteilung: **03.04.1991**
(21) Anmeldenummer: 88107281.3
(22) Anmeldetag: 06.05.1988
(51) Int. Cl.: B65D 83/04

(54) **Behältnis zur einzel-portionierten Ausgabe von Tabletten**
Container for dispensing individual tablets
Distributeur de pilules à l'unité

(30) Priorität: 15.05.1987 DE 3716307
(43) Veröffentlichungstag der Anmeldung: 17.11.1988
(73) Patentinhaber: Bramlage GmbH, D-49378 Lohne (DE)
(72) Erfinder: Hackmann, Ludger, D-2842 Lohne/Oldenburg (DE); Wilken, Josef, D-2842 Lohne/Oldenburg (DE)
(74) Vertreter: Rieder, Hans-Joachim, Dr.

(56) Entgegenhaltungen:
- EP-A- 0 188 278
- EP-A- 0 221 413
- DE-A- 3 244 951
- DE-B- 2 925 432
- GB-A- 2 013 636
- GB-A- 2 108 086

## Beschreibung

Die Erfindung bezieht sich auf ein Behältnis zur einzelportionierten Ausgabe von rollfähigen Tabletten, gemäß Oberbegriff des Patentanspruchs 1.

Durch die GB-A-2 013 636 ist ein Tablettenspender bekannt, dessen eine Rollrampe aufweisender Schieber bei Abwärtsverlagerung über eine Betätigungstaste in eine freie Überstandslage zum ihn aufnehmenden Behältnis bringbar ist. Mit Erreichen dieser freien Überstandslage tritt die auszugebende Tablette, deren Mündung bis dahin von einer vertikalen, ortsfesten Leiste verschlossen ist, in ein darin ausgebildetes Übergabefach. Dort wird die Leiste durch einen am Schieber sitzenden Finger, welcher die Leiste hinterreift, zurückgehalten. Läßt man die Betätigungstaste des Schiebers los, so fährt dieser federveranlaßt in Gegenrichtung. Am Ende dieses Rückhubes hat sich deram Schieber sitzende Finger so weit vom Übergabefach entfernt, daß die Tablette herausfallen kann. Der restliche, auf der abschüssigen Rollrampe sitzende Vorrat der Tabletten wird von der Leiste zwischenzeitlich zurückgehalten. Dieser Spender stellt für die Tabletten ein nicht unerhebliche mechanische Belastung dar. Vor allem schwach gebundene Tabletten können sich leicht auflösen.

Der dabei entstehende Staub oder auch sich abspaltende größere Bruchstücke verfangen sich in der Mündungszone der Ausgabemechanik. Das kann ungünstigenfalls zu Ausgabestörungen führen, die der Benutzer in aller Regel zum Anlaß nimmt, den Inhalt kräftig zu schütteln, so daß sich das Problem eher noch vergrößert.

Durch die DE-A-3 244 951 ist ein Behältnis zur einzelportionierten Ausgabe von rollfähigen Tabletten bekannt, wie es im Oberbegriff des Patentanspruchs 1 vorausgesetzt ist. Dort geht der sich unmittelbar vor der Mündung der Kammer erstreckende Finger vom Behältnis aus, ist also ortsfest. Der Finger erstreckt sich verschlußschieberartig vor der gesamten vertikalen Länge der Mündung der Kammer. Die sich am Finger abstützende Tablette gleitet also während des ganzen Ausgabehubes über die entsprechende Abstützfläche. Außerdem wird auch hier der Tablettenstaub zurückgehalten. Er kann beim Schütteln des Behältnisses nicht spontan entweichen. Es kann so zu Störungen kommen.

Aufgabe der vorliegenden Erfindung ist es, ein gattungsgemäßes Behältnis in herstellungstechnisch einfacher, gebrauchsvorteilhafter Weise so auszubilden, daß bei funktionssicherer Vereinzelung die Gleitreibung spürbar minimiert wird, andererseits aber sich bildender Tablettenstaub etc. jederzeit behinderungsfrei den Ausgabeweg verlassen kann.

Gelöst ist diese Aufgabe durch die im Anspruch 1 angegebenen kennzeichnenden Merkmale.

Die Unteransprüche sind vorteilhafte Weiterbildungen des Gegenstandes des Anspruchs 1.

Zufolge solcher Ausgestaltung ist ein gattungsgemäßes, als sogenannter Spender einsetzbares Behältnis vor allem im Hinblick auf die Gleitreibungsverhältnisse verbessert. Das wirkt sich schonend auf das Ausgabegut aus. Einerseits ist die Gefahr eines Bruches selbst relativ schwach gebundener rollfähiger Tabletten oder Pellets wesentlich herabgesetzt; andererseits besteht nicht die Gefahr, daß sich dennoch entstehender Tablettenstaub funktionsstörend absetzt. Dieser Staub kann vielmehr jederzeit austreten. Dadurch ergibt sich auch für den Normalgebrauch eine exakte Dosierung, da keine Bruchstükke beigeschlagen werden. Die baulichen Mittel sind einfach und zweckmäßig. So wird konkret so vorgegangen, daß der Finger in Grundstellung des Schiebers zentral auf den Mittelbereich der Mündung gerichtet ist und sein Stirnende nur einen Teil der Mündungsfläche überdeckt unter Freilassung eines etwa dem halben Tablettendurchmesser entsprechenden Mündungs-Teilquerschnitts unterhalb des Fingers. Die Freigabe der Tablette geschieht nicht nur am Ende des Hinhubes, sondern hier auch sogar noch auf kürzestem, praktisch halbiertem Hubwege. Der stets offenbleibende Teilquerschnitt läßt jederzeit etwaigen Tablettenstaub bzw. etwaige Bruchstücke austreten. Es ergibt sich kein Ansammeln und damit die Gefahr eines Verklemmens. Entsprechend wird bei einem nur halben Betätigungshub auch die mechanische Beanspruchung beim Abteilen der folgenden Tabletten nur halb so intensiv ausfallen bzw. sie ist überraschend gering.

Andererseits bilden die den Führungsweg begrenzenden gehäuseseitigen und auch schieberseitigen Partien flächenmäßig kleine Kontaktzonen, indem die gehäuseseitige Partie nur einen Teil der Mündungsfläche abdeckt. Handelt es sich um Pellets, liegt theoretisch eine nur punktförmige Barriere vor der Mündung der Kammer. Der alternative Lösungsvorschlag gemäß Anspruch 2 sieht dagegen vor, daß die Mündung des vom Schieber gebildeten Kammerteiles quer zur Rollrampenneigung ausgerichtet ist und das zentral zur Mündungsfläche liegende Stirnende des Fingers von einer Seitenwand des behälterseitigen Kammerteils gebildet ist. Die Ausgabe ist hier ebenso schonend. Eine überdies schonende, insbesondere auch jegliche Kontamination verhindernde Ausgestaltung ergibt sich weiter durch eine topfförmige Bodenkappe des Behältnisses, in dessen Innenraum der Kammerteil des Schiebers einfährt. Nach Ablegen der Tablette oder des Pellets wird einfach die Bodenkappe abgenommen und ihr Inhalt aus dem becherartigen Gefäß ausgeschüttet. Günstig erweist es sich dabei, daß die Topfwandung der Bodenkappe durchsichtig ist. Es läßt sich folglich jederzeit erkennen, ob bereits eine Tablette freigegeben ist bzw. wie viele sich in der Bodenkappe befinden. Außer diesem geschilderten Vorteil besteht auch der eines sauberen, das Eindringen von Schmutz in den Bereich der Spendermechanik verhinderden Abschlusses. Ein solcher Spender kann daher unbedenklich in der Jackettasche mitgeführt werden. Die hygienischen Verhältnisse sind in diesem Rahmen einwandfrei.

Baulich vorteilhaft erweist es sich zudem, daß der gehäuseseitige Kammerteil als Einsatz gestaltet ist. Letzteres vereinfacht die Herstellung. Es brauchen keine komplizierten Spritzformen vorzuliegen bzw. mit Rücksicht darauf auf ausgabewegvereinfachende Maßnahmen zu verzichten. Weiter ist es noch von Vorteil, daß der Schieber einen Querboden mit fensterförmiger Öffnung für den gehäuseseitigen Kammerteil besitzt. Eine entsprechende Ausgestaltung führt bei Ausgabe zu einem Vorstand des teilkammerbildenden Einsatz-Bauteils mit dem Effekt eines Aufflockerns des vorratsseitigen Inhalts. Dabei ist es noch von Vorteil, daß die Betätigungstaste des Schiebers von einer Schutzkappe überfangen ist. Letzterer verhindert, daß beispielsweise bei Überstand der Betätigungstaste über den dortigen Behältnisbereich ein Selbtverspenden aufgrund zufälliger Berührungen, beispielsweise in der Jackettasche, stattfindet. Insoweit ist insgesamt die Gebrauchsicherheit auch durch diese Maßnahme erhöht. Durch die Maßnahmen gemäß den Ansprüchen 8 und 9 ergibt sich eine günstige, das Ausgabegut in die Kammer leitende Rutsche. Das Merkmal nach Anspruch 10 führt zu einer raumsparenden, vor allem dem Nutzraum zugute kommenden Spenderform. Der ohnehin für die Kammer benötigte Axialbereich ist außenseitig der Kammer zur Unterbringung der Blattfedern verwendet.

Der Gegenstand der Erfindung ist nachstehend anhand dreier zeichnerisch veranschaulichter Ausführungsbeispiele näher erläutert. Es zeigt
Fig. 1 das erfindungsgemäß ausgebildete Behältnis im Vertikalschnitt, und zwar in Grundstellung, gemäß dem ersten Ausführungs- beispiel
Fig. 2 den Schnitt gemäß Linie II-II in Fig. 1,
Fig. 3 den Schnitt gemäß Linie III-III in Fig. 1,
Fig. 4 einen der Fig. 1 entsprechenden Vertikalschnitt, jedoch in Spendestellung,
Fig. 5 den Schieber in isolierter Wiedergabe, und zwar in Seitenansicht,
Fig. 6 den Schnitt gemäß Linie VI-VI in Fig. 5,
Fig. 7 den Schnitt gemäß Linie VII-VII,
Fig. 8 das Behältnis gemäß dem zweiten Ausführungsbeispiel, und zwar in Seitenansicht,
Fig. 9 den Schnitt gemäß Linie IX-IX in Fig. 8 in Grundstellung des Behältnisses,
Fig. 10 den Schnitt gemäß Linie X-X in Fig. 9,
Fig. 11 den Schnitt gemäß Linie XI-XI in Fig. 9,
Fig. 12 einen der Fig. 9 entsprechenden Vertikalschnitt, jedoch in der Phase der Tablettenfreigabe
Fig. 13 den Schieber in Einzeldarstellung, und zwar in Seitenansicht,
Fig. 14 eine um 90 Grad versetzte Seitenansicht dieses Schiebers,
Fig. 15 den Schnitt gemäß Linie XV-XV in Fig. 14,
Fig. 16 das Behältnis gemäß dem dritten Ausführungsbeispiel im Vertikalschnitt gemäß Fig. 9, also in Grundstellung,
Fig. 17 den Schnitt gemäß Linie XVII-XVII in Fig. 16,
Fig. 18 den Schnitt gemäß Linie XVII-XVII in Fig. 16, jedoch in Gegenrichtung gesehen,
Fig. 19 den Schnitt gemäß Linie XIX-XIX in Fig. 16,
Fig. 20 die Draufsicht auf Fig. 17 bei abgenomener Betätigungstaste,
Fig. 21 den zugehörigen Schieber in Einzeldarstellung, und zwar in Seitenansicht,
Fig. 22 die Seitenansicht dieses Schiebers von links und
Fig. 23 den Schnitt gemäß Linie XXIII-XXIII in Fig. 22.

Das mit seinem größeren Volumenanteil einen Vorratsraum V bildende Behältnis 1 ist kreiszylindrischen Querschnitts. Es ist höher als breit. Der Vorratsraum V nimmt eine Anzahl Tabletten, im vorliegenden Fall Pellets 2, auf. Die Einzelausgabe dieses Inhalts erfolgt über einen Schieber 3. Letzterer geht oberseitig in eine Betätigungstaste 4 über. Diese führt sich mit dem Schieber 3 zusammen im zylindrischen Behältnis 1 und ist als getrenntes Bauteil erstellt. Die kappenförmig gestaltete Betätigungstaste 4 steht über einen Steckvorsprung des Schiebers 3 fest mit diesem in Verbindung.

Die das obere Ende des Behältnisses 1 leicht überragende Betätigungstaste 4 des Schiebers 3 ist von einer Schutzkappe 5 überfangen, dies im Wege einer innenseitigen Steckzuordnung (Fig.1) oder einer außenseitigen Steckzuordnung (Fig.8 und 16). Gehalten ist die Schutzkappe 5 im Wege einer reibungsschlüssigen Zuordnung. Gemäß dem ersten Ausführungsbeispiel besteht die entsprechende Zuordnungsmaßnahme darin, daß sich die Decke der topfförmigen Schutzkappe in einen peripheren Ringbund 5′ fortsetzt, welcher, freistehend, leicht untergriffen werden kann.

Gemäß dem ersten und zweiten Ausführungsbeispiel ist der Schieber 3 nutengeführt.

Gemäß dem ersten Ausführungsbeispiel sieht die entsprechende Maßnahme so aus, daß dort der Schaft des Schiebers 3 rahmenartig gestaltet ist, wobei zwei Rahmenschenkel 3′ in einer Längsnut 6 des Behältnisses 1 laufen.

Gemäß dem zweiten Ausführungsbeispiel ist eine umgekehrte Führungsmaßnahme bevorzugt, indem dort am Schieber 3, genauer an einem ihm angeformten Querboden 7 an diametral gegenüberliegenden Abschnitten eine Längsnut 8 realisiert ist, in die dann entsprechend eine in dieser Richtung verlaufende, von der Innenwand des Behältnisses 1 ausgehende Längsrippe 9 führend eingreift, deren unteres Stirnende zugleich einen Einschubbegrenzungsanschlag für einen Einsatz E bildet. Im Falle der diesbezüglichen Ausgestaltung besitzt der Schieber 3 einen einschenkligen Aufbau. Sein quergewölbter Rücken führt sich and der Innenwandung des Behältnisses. Der Schenkel ist auch mit 3′ bezeichnet.

Gemäß dem dritten Ausführungsbeispiel hat wieder die zweischenklige Version Vorrang.

In allen Fällen steht der Schieber 3 in Richtung seiner anschlagbegrenzten Grundstellung unter Federbelastung. Hierzu ist jeweils eine Blattfeder 10 herangezogen, welche entweder dem Schieber selbst oder der mit diesem verbundenen Betätigungstaste 4 angeformt ist. Das freie Ende der entweder bogenförmig oder s-förmig gestalteten Blattfeder 10, die auch paarig vorgesehen sein kann (vergleiche Fig. 22), stützt sich behältnisseitig an einer ortsfesten Querwand 11 des Behältnisses 1 ab. Beim ersten und dritten Ausführungsbeispiel erstreckt sich diese von Schieber durchsetzte Querwand im unteren Bereich und beim zweiten Ausführungsbeispiel im oberen Bereich des Behältnisses.

Zur Vereinzelung des Füllinhalts bildet das untere Ende des Schiebers 3 eine Kammer K aus. Deren Boden 12 nimmt einen insgesamt abschlüssigen Verlauf, so daß bezüglich des Bodens praktisch von einer Rollrampe gesprochen werden kann. Die Breite der Kammer K, welche sich im übrigen vorratsseitig noch in einen vertikalen Ausrichtungsschacht 13 fortsetzt, entspricht der Dicke scheibenförmiger Tabletten oder mindestens dem Durchmessermaß des kugelförmigen Ausgabeguts (Pellets 2). Auf der abschüssigen Strecke der Kammer K liegen mindestens zwei Pellets. Gemäß dem ersten Ausführungsbeispiel setzt sich die Kammer K nach oben hin in einen durch entsprechende Divergenz der schachtbildenden Schmalseitenwände des Schiebers 3 trichterförmigen Bereich fort. Der Trichter läuft bis auf die Maximalbreite des Vorratsraumes V aus.

Die Kammer K ist zumindest anteilig vom Schieber 3 gebildet. Dieses mindest bezieht sich auf einen Volumenanteil, der dem Unterbringungsraum eines Pellets entspricht. Der Begriff anteilig meint aber auch sowohl eine Beteiligung beider Grundbauteile (Schieber 3, Behältnis 1) in Richtung der Laufstrecke als auch im Hinblick auf eine Beteiligung zur Schaffung der Schacht-Breitseitenwände der Kammer K.

Die diesbezügliche spezielle Ausgestaltung geht aus der DE-OS 2925432 hervor und soll hier nicht ausführlicher behandelt werden. Der vom Behältnis gebildete zulaufseitige Kammerteil ist mit a und der hauptsächlich vom Schieber 3 gebildete, ausgabeseitige mit b bezeichnet.

Bei allen Lösungen tritt unter Betätigung des Schiebers die in Ausgaberichtung an tiefster Stelle liegende Tabletten-Ausfallöffnung A von der Unterseite des Behältnisses in eine freie Überstandslage zum anderen, kammerbildenden Teil a der Kammer K (vergleiche Figuren 4 und 12). In Grundstellung hingegen (vergleiche Figuren 1, 9 und 16), wird die Mündung der Tabletten-Ausfallöffnung A verschlossen gehalten. Dies geschieht in der Weise, daß dort ein zentral zur Mündungsfläche ausgerichteter Finger F der Querwand 11 mit seinem Stirnende einen Teil der Mündungsfläche verschließt, und zwar die obere Hälfte dieser Mündung. Das ausgabebereite Pellet 2′ ist daher unter kleinster Flächenberührung abgestützt und kann über einen kleineren Schieberhub als das Maß des Pelletsdurchmessers freigegeben werden. Das aber führt zu einer kürzeren Gesamtbauhöhe des Spenders.

Beim ersten Ausführungsbeispiel ist dieser Finger F um einen kurzen Abschnitt nach oben hin abgewinkelt. Die dortige zentrale Abstützung hat also zur Folge, daß die Tablette zufolge der spherischen Gestalt schon in Ausgaberichtung vorläuft unter Passieren der Unterkante des Fingers F. Beim zweiten und dritten Ausführungsbeispiel geschieht dies prinzipiell in gleicher Weise insofern, als auch dort die Tabletten-Ausfallöffnung A von der an der Unterseite des Behältnisses in eine freie Überstandslage tretenden Mündung des vom Schieber gebildeten Kammerteils b gebildet ist, welche Mündung in Ausgabestellung des Schiebers zentral zu dem nur einen Teil, nämlich wieder den oberen, der Mündungsfläche abdeckenden Stirnende des ortsfesten Fingers F liegt, welcher hier von einer Seitenwand 15 des behälterseitigen Kammerteils a gebildet ist. Die Mündung liegt hier also quer zur Rollrampenneigung des Bodens 12 des behälterseitigen Kammerteils a. Hierzu bildet der Kammerteil b des Schiebers 3 eine Winkelwand aus; der einschließende Winkel beträgt 90 Grad. In Grundstellung (vergleiche z.B. Fig. 9 des Schiebers 3 ist der Kammerteil b durch die korrespondierende Seitenwand 15 des gehäuseseitigen Kammerteils a einerseits und das vorletzte Pellet 2˝ geschlossen. Hieraus resultiert ein Zulauf in Richtung der Längsmittelachse x-x des Behältnisses, dann ein in der Diametralen liegender, abschüssiger Querlauf (vergleiche z.B. Fig. 11, Pfeil 16) und schließlich ein anschließender, querseitiger Abwurf (Pfeil 16′). Da der dortige Boden 12 der schieberseitigen Teilkammer b ebenfalls abschüssig verläuft, kann sich beim Austrag auch eine im wesentlichen nur um 45 Grad abgewinkelte Abrollrichtung (Komponente) einstellen.

Die Abtrennung gegenüber dem Restvorrat geschieht einerseits über eine schieberseitige Nase 17 der diesbezüglichen Teilkammer b und andererseits über eine gehäuseseitige Gegennase 18. Beim ersten Ausführungsbeispiel handelt es sich bezüglich dieser Gegennase um einen quer in den Ausgabeweg reichenden, in Betätigungsrichtung des Schiebers verlaufenden Wandungslappen des Behältnisses 1 (vergleiche Fig. 3). Dieser Wandungslappen ragt in einen vertikalen Querschlitz 19 im Boden 12 des Schiebers 3 im Bereich der Kammer K. Dieser Gegennase 18 ist noch weiter beabstandet vom Kammerteil b des Schiebers ein zweiter, formgleicher vertikaler Wandungslappen 18′ zugeordnet mit entsprechender schieberseitiger Eingriffs-Zuordnung. Der diesbezügliche Querschlitz besitzt das Bezugzeichen 19′. Der in Ausgaberichtung gemessene Abstand zwischen der Gegennase 18 und dem Wandungslappen 18′, genauer gesagt der lichte Abstand zwischen beiden, ist kürzer als der Durchmesser eines Pellets 2. In Betätigungsstellung ergibt sich somit ein rostartiger Aushubabschnitt, wie er aus Figur 4 erkennbar ist. Dabei erstreckt sich der Wandungslappen der Gegennase 18 verschließend vor dem zulaufseitigen Eingang des schieberseitigen Kammerteils b, die hier durchgehend gestreckt verläuft. Die hierbei stattfindende Relativbewegung zwischen Behältnis und Schieber bringt einen Auflockerungseffekt und überdies ein blockbildungverhinderndes Ausrichtung bzw. das funktionsgerechte Ordnen der Pellets. Die Gegennase 18 erfüllt noch eine weitere Funktion: sie bildet mit ihrer nach unten gerichteten Schmalkante eine Übergreifschulter 18˝ für einen Rastfinger 20 des Schiebers 3. Dieser Rastfinger formt am freien Ende eine entsprechende Rastnase 20′ und sichert so die Montagestellung zwischen Schieber 3 und Behältnis 1. In dieser Montagestellung nimmt die Blattfeder 10 eine gewisse Vorspannung ein. Beim dritten Ausführungsbeispiel sitzt die Rastnase 20′ im Rücken des Kammerteils b und untergreift die unten liegende Querwand 11.

Zur Montage wird der Schieber 3 durch eine fensterförmige Öffnung 21 in der hier bodenseitigen Querwand 11 des Behältnisses gesteckt. Oberhalb dieser Querwand 11 formt das Behältnis gemäß Fig.1 einen dem Gesamtquerschnitt des kammerbildenden Schieberteils angepassten Führungsschacht 22, welcher über vorratsraumseitige Schrägen 23 in die Innenwandung des Behältnisses materialeinheitlich einläuft. Letztere begünstigen das vorordnende Abrutschen der Pellets in den der Kammer K vorgelagerten Ausrichtungsschacht 13.

Im dritten Ausführungsbeispiel ist zur Schaffung einer entsprechenden Rutsche so vorgegangen, daß ein Teil des mit dem Schieber 3 einstückigen Querbodens 7 als dachförmige Schrägung 7′ gestaltet ist, und zwar in abschüssiger Ausrichtung auf die Kammer K zu. Praktisch wurde eine Hälfte des Querbodens 7 in eine 45-Grad-Lage hochgefaltet. Die horizontale Faltfuge liegt senkrecht zur Rollrampenneigungsrichtung des Kammerteils a. Beim Ausführungsbeispiel gemäß Fig. 9 ist bezüglich der Ausbildung des Ausrichtungsschachtes 13 statt auf eine einteilige Ausgestaltung wie im ersten und letzten Ausführungsbeispiel auf eine zweiteilige gesetzt, indem die den gehäuseseitigen Kammerteil a mit bildende Partie als Einsatz E realisiert ist. Dieser zumindest zum Teil den Schacht 22 bildende Einsatz E wird von unten her anschlagbegrenzt in das Behältnis eingeschoben. Zur Lagesicherung, die beispielsweise durch Reibungsschluß vermittelt wird, dienen randseitige Querrippen.

Dieser schachtbildende Abschnitt ist U-förmig gestaltet, formt also die Breitseitenwände des Schachtes 22 und zum Teil die Seitenwand 15 für den schieberseitigen Kammerteil b und somit den Finger F, ferner den Boden 12.

Die dem Schieber 3 angeformte, in Grundstellung mit der Oberseite des Ausrichtungsschachtes 13 der Kammer K abschließende Querboden 11 ist vorratsraumseitig entsprechend durchbrochen. Die diesbezügliche fensterförmige Öffnung trägt ebenfalls das Bezugszeichen 21.

Der sich um den Ausrichtungsschacht 13 herum erstreckende, praktisch ringförmige Restbereich des Querbodens 7 ist dagegen den den Boden des Vorratsraumes V bildenden Wandungsabschnitten in Form der dachförmigen Schrägungen 23 (Fig. 2) vergleichbar. In Ausgabestellung (Fig. 12) steht der obere Abschnitt des Ausrichtungsschachtes 13 frei in den Vorratsraum V vor. Er fungiert somit als Mittel der Auflockerung.

In allen Ausführungsbeispielen erfolgt die Tablettenvereinzelung in eine topfförmige Bodenkappe 24 hinein. Letztere steht in Steckverbindung zum Behältnis 1. Die Innenseite des Bodens 24′ der Bodenkappe 24 erstreckt sich mindestens in einem den Betätigungshub berücksichtigenden Abstand zum dortigen Schieberende, so daß der das auszugebende Pellet 2′ führende Kammerteil b in den Innenraum 24˝ der topfförmigen Bodenkappe 24 behinderungsfrei einfährt. Zufolge des ermöglichten geringen Hubes und auch des geringen Abstandes der Innenfläche des Bodens 24′ kann das Pellet 2′ dort sogar recht schonend abgelegt werden. Danach wird die Bodenkappe 24 abgezogen und unter becherartigem Kippen ihr Inhalt an den Zielort gebracht.

Zumindest die Topfwandung der Bodenkappe 24 ist aus durchsichtigem Material. Der Benutzer kann so optisch leicht die enthaltende Menge feststellen.

Das dritte Ausführungsbeispiel veranschaulicht eine in Bezug auf den Nutzraum besonders vorteilhafte Konstruktion. Dort ist die Federmechanik nach unten verlegt in die horizontale Umgebung der Kammer K. Auch erstreckt sich die untere Kante des Siebers 3 in einem axialen Abstand zur Innenseite des Bodens 24, welcher Abstand etwa dem Halbmesser des Pellets 2 entspricht.

Bezüglich aller Bauteile handelt es sich um Kunststoffspritzteile.

Die Funktion der beschriebenen Spender ist wie folgt:

Nach Entfernen der Schutzkappe 5 läßt sich der endabgestützte Schieber 3 über die Betätigungstaste 4 entgegen der Kraft der Blattfeder 10 anschlagbegrenzt axial im Behältnis 1 abwärts verlagern. Das im schieberseitigen Kammerteil b enthaltene ausgabebereite Pellet 1′ wird mit abgesenkt. Es gerät dabei aus dem Zurückhaltebereich des Fingers F. Aufgrund der Relativbewegung nähern Nase 17 und Gegennase 18 einander. Das sperrt das vorletzte Pellet 2˝ und somit den Restvorrat ab. Das Pellet 2′ dagegen rollt von der abschüssigen Rollrampe des Bodens 12 gestreckt oder quer abgelenkt ab und wird schonend in der Bodenkappe 24 abgelegt. Letztere läßt sich abziehen und ihr Inhalt ohne jede Kontamination auskippen. Unter Loslassen des Schiebers 3 tritt dieser wieder in seine Grundstellung zurück. Bodenkappe 24 und Schutzkappe 5 werden wieder zugeordnet.

## Patentansprüche

1. Behältnis zur einzel-portionierten Ausgabe von rollfähigen Tabletten, bei welchem unterhalb eines Vorratsraumes (V) eine Tabletten-Ausfallöffnung (A) vorgesehen ist und in welchem ein abgefederter Schieber (3) anschlagbegrenzt verlagerbar ist, welcher jeweils nur beim Abwärtshub eine der Tabletten (2) zum Ausfall freigibt und sich nach aussen hin in eine Betätigungstaste (4) fortsetzt, und bei welchem im Bereich unterhalb des Vorratsraumes (V) eine zumindest teilweise vom Schieber (3) gebildete Kammer (K) vorgesehen ist zur Aufnahme einer Vielzahl von in Ausgaberichtung abfallend aufgereihter Tabletten (2), welcher Kammer (K) eine ihren Boden bildende, im wesentlichen gleichmäßig geneigte Rollrampe (12) und eine am Schieber (3) sitzende Nase (17) zugeordnet ist, die bei Schieberverlagerung durch Annäherung an eine behältnisfeste Gegennase (18) die vorletzte der Tabletten (2) gegen Bewegung in Richtung der Ausfallöffnung (A) stoppt, bevor die ihr vorgeordnete letzte Tablette zum Ausfallen freigegeben wird, wobei die Tabletten-Ausfallöffnung (A) von der Mündung eines Kammerteiles (b) des Schiebers gebildet ist, der den unmittelbar vor dieser Mündung liegenden Teil der Rollrampe (12) enthält, wobei, in Schieberverlagerungsrichtung gesehen, seitlich neben der Mündung das Stirnende eines ortsfesten Fingers (F) liegt, und wobei die Mündung bei Abwärts-Verlagerung des Schiebers in eine freie Überstandslage zum Finger (F) tritt, dadurch gekennzeichnet, daß der Finger (F) in Grundstellung des Schiebers (3) zentral auf den Mittelbereich der Mündung gerichtet ist und sein Stirnende nur einen Teil der Mündungsfläche überdeckt unter Freilassung eines etwa dem halben Tablettendurchmessers entsprechenden Mündungs-Teilquerschnitts unterhalb des Fingers (F).

2. Behältnis nach Anspruch 1, dadurch gekennzeichnet, daß die Mündung quer ausgerichtet ist zur Rollrampenneigungsrichtung des behälterseitigen Kammerteils (a) und das zentral zur Mündungsfläche liegende Stirnende des Fingers (F) von einer Seitenwand (15) des behälterseitigen Kammerteils (a) gebildet ist.

3. Behältnis nach einem oder mehreren der vorhergehenden Ansprüche, gekennzeichnet durch eine topfförmige Bodenkappe (24) des Behältnisses (1), in deren Innenraum (24˝) der Kammerteil (b) des Schiebers (3) einfährt.

4. Behältnis nach Anspruch 3, dadurch gekennzeichnet, daß die Topfwandung der Bodenkappe (24) durchsichtig ist.

5. Behältnis nach Anspruch 2, dadurch gekennzeichnet, daß der behältnisseitige Kammerteil (a) als Einsatz (E) gestaltet ist.

6. Behältnis nach Anspruche 1, dadurch gekennzeichnet, daß der Schieber (3) einen Querboden (7) mit fensterförmiger Öffnung (21) für den behältnisseitigen Kammerteil (a) besitzt.

7. Behältnis nach Anspruch 1, dadurch gekennzeichnet, daß die Betätigungstaste (4) des Schiebers (3) von einer Schutzkappe (5) überfangen ist.

8. Behältnis nach Anspruch 6, dadurch gekennzeichnet, daß ein Teil des Querbodens (7) als dachförmige Schrägung (7′) gestaltet ist in abschüssiger Ausrichtung auf die Kammer (K).

9. Behältnis nach Anspruch 1, dadurch gekennzeichnet, daß die Schrägung (7′) oberhalb des schieberseitigen Kammerteils (b) liegt.

10. Behältnis nach Anspruch 1, dadurch gekennzeichnet, daß die als Blattfeder (10) ausgebildete Schieberfeder in einen Ringraum angeordnet ist, welcher die Kammer (K) umgibt.

## Claims

1. Container for the individually portioned delivery of rollable tablets, in which a tablet-discharge opening (A) is provided below a supply space (V) and in which a spring-loaded slide (3) can be displaced in such a way as to be limited by a stop, which slide (3) releases one of the tablets (2) for discharge in each case only during the downward stroke and extends to the outside into an actuating button (4), and in which a chamber (K), at least partly formed by the slide (3), is provided in the region below the supply space (V), which chamber (K) is intended for accommodating a plurality of tablets (2), lined up so as to fall in the delivery direction, and has allocated to it an essentially uniformly inclined rolling ramp (12), forming its base, and a nose (17) sitting on the slide (3), which nose (17), during displacement of the slide, by approaching an opposing nose (18) fixed to the container, stops the penultimate tablet of the tablets (2) from moving in the direction of the discharge opening (A) before the last tablet arranged in front thereof is released for discharge, the tablet-discharge opening (A) being formed by the orifice of a chamber part (b) of the slide, which chamber part (b) contains the part of the rolling ramp (12) located directly in front of this orifice, the front end of a fixed finger (F) lying laterally next to the orifice as viewed in the displacement direction of the slide, and the orifice moving into a free projecting position relative to the finger (F) when the slide is displaced downwards, characterised in that the finger (F), in the initial position of the slide (3), is directed centrally towards the centre region of the orifice and its front end covers only part of the orifice area while exposing a partial cross-section of the orifice below the finger (F), which partial cross-section of the orifice corresponds to about half the tablet diameter.

2. Container according to Claim 1, characterised in that the orifice is orientated transversely to the rolling-ramp inclination direction of the chamber part (a) on the container side, and the front end of the finger (F), which front end lies centrally to the orifice area, is formed by a side wall (15) of the chamber part (a) on the container side.

3. Container according to one or more of the preceding claims, characterised by a pot-shaped base cap (24) of the container (1), into the inner space (24˝) of which base cap (24) the chamber part (b) of the slide (3) moves.

4. Container according to Claim 3, characterised in that the pot wall of the base cap (24) is transparent.

5. Container according to Claim 2, characterised in that the chamber part (a) on the container side is configured as an insert (E).

6. Container according to Claim 1, characterised in that the slide (3) has a transverse base (7) having a window-shaped opening (21) for the chamber part (a) on the container side.

7. Container according to Claim 1, characterised in that the actuating button (4) of the slide (3) is covered by a protective cap (5).

8. Container according to Claim 6, characterised in that a part of the transverse base (7) is configured as a roof-shaped incline (7′) sloping towards the chamber (K).

9. Container according to Claim 8, characterised in that the incline (7′) lies above the chamber part (b) on the slide side.

10. Container according to Claim 1, characterised in that the slide spring designed as a leaf spring (10) is arranged in an annular space which surrounds the chamber (K)

## Revendications

1. Récipient hermétique destiné à distribuer un par un des comprimés susceptibles de rouler, dans lequel est prévu, en-dessous d'un espace de réserve (V) une ouverture (A) destinée à la descente des comprimés et dans lequel un poussoir (3) monté sur ressort peut être déplacé en étant limité par une butée, lequel poussoir ne délivre, chaque fois, qu'un des comprimés (2) destiné à tomber, quand on l'actionne par une course vers le bas et il se prolonge vers l'extérieur par une touche d'actionnement (4), et dans lequel est prévu, dans la zone située en-dessous de l'espace de réserve (V) un compartiment (K) formé au moins partiellement par le poussoir (3), destiné à recevoir un grand nombre de comprimés (2) rangés inclinés dans le sens de la distribution, auquel compartiment (K) est affectée une rampe de roulement (12) formant son fond, inclinée de façon sensiblement régulière, et une dent (17) appartenant au poussoir (3), qui, lors du déplacement du poussoir arrête, en se rapprochant d'une dent complémentaire (18) solidaire du récipient hermétique, l'avant-dernier des comprimés (2) en l'empêchant de se déplacer en direction de l'ouverture de chute (A), avant que le dernier comprimé précédent soit libéré pour tomber, l'ouverture (A) destinée à laisser tomber les comprimés étant formée par l'embouchure d'une partie (b) de compartiment du poussoir qui comporte la partie de la rampe de roulement (12) qui est située immédiatement en amont de l'embouchure, l'extrémité frontale d'un doigt fixe (F) étant située, vue dans le sens de déplacement du poussoir, latéralement à côté de l'embouchure, et celle-ci se trouvant placée, lors du déplacement vers le bas du poussoir, dans une position de libre porte-à-faux par rapport au doigt (F), caractérisé en ce que le doigt (F), le poussoir (3) étant en position de repos, est orienté pour être centré vers la zone médiane de l'embouchure, son extrémité frontale n'obstruant qu'une partie de la surface de l'embouchure, en laissant libre sous le doigt (F) une section transversale partielle correspondant approximativement à la moitié du diamètre des comprimés.

2. Récipient hermétique selon la revendication 1, caractérisé en ce que l'embouchure est orienté transversalement à la direction d'inclinaison de la rampe de roulement de la partie (a) du compartiment située du côté du récipient et en ce que l'extrémité frontale du doigt (F) située de façon centrale par rapport à la surface de l'embouchure est formée par une paroi latérale (15) de la partie (a) de compartiment située du côté du récipient hermétique.

3. Récipient hermétique selon l'une ou plusieurs des revendications précédentes, caractérisé en ce qu'il comporte une coiffe de fond (24) en forme de cuvette, du récipient hermétique (1) dans l'espace intérieur duquel pénètre la partie (b) de compartiment située du côté du poussoir (3).

4. Récipient hermétique selon la revendication 3, caractérisé en ce que la paroi en forme de cuvette de la coiffe de fond (24) est transparente.

5. Récipient hermétique selon la revendication 2, caractérisé en ce que la partie (a) de compartiment située du côté du récipient hermétique est conformée en un insert (E).

6. Récipient hermétique selon la revendication 1, caractérisé en ce que le poussoir (3) possède un fond transversal (7) comportant une ouverture (21) en forme de fenêtre destinée à la partie (a) de compartiment située du côté du récipient.

7. Récipient hermétique selon la revendication 1, caractérisé en ce que la touche d'actionnement (4) du poussoir (3) est recouverte par un capuchon de protection (5).

8. Récipient hermétique selon la revendication 6, caractérisé en ce qu'une partie du fond transversal (7) comporte une partie inclinée (7′) en forme de toit, inclinée par rapport au compartiment (K).

9. Récipient hermétique selon la revendication 8, caractérisé en ce que la partie inclinée (7′) se trouve au-dessus de la partie (b) de compartiment située du côté du poussoir.

10. Récipient hermétique selon la revendication 1, caractérisé en ce que le ressort de poussoir conformé en ressort à lame (10) est disposé dans un espace annulaire qui entoure le compartiment (K).
